# EUROPÄISCHE PATENTSCHRIFT

(11) **EP 0 353 266 B1**
(45) Veröffentlichungstag und Bekanntmachung des Hinweises auf die Patenterteilung: **04.03.1992**
(21) Anmeldenummer: 89900218.2
(22) Anmeldetag: 30.11.1988
(51) Int. Cl.: E03C 1/10

(54) **RÜCKFLUSSVERHINDERER, INSBESONDERE ZUM EINBAU IN TRINKWASSERLEITUNGEN**
NONRETURN VALVE, IN PARTICULAR FOR INCORPORATION IN DRINKING WATER PIPES
CLAPET DE NON-RETOUR, NOTAMMENT POUR CONDUITS D'EAU POTABLE

(30) Priorität: 12.12.1987 DE 3742207
(43) Veröffentlichungstag der Anmeldung: 07.02.1990
(73) Patentinhaber: Waletzko Armaturen GmbH, D-58285 Gevelsberg (DE)
(72) Erfinder: EVERS, Walter, D-5800 Hagen 7 (DE)
(74) Vertreter: Sturies, Herbert
(86) Internationale Anmeldenummer: EP8801087
(87) Internationale Veröffentlichungsnummer: WO8905382

(56) Entgegenhaltungen:
- DE-A- 2 450 465
- DE-A- 2 650 934
- DE-A- 2 930 819
- DE-C- 3 537 484
- US-A- 2 503 424
- US-A- 3 083 723

## Beschreibung

Die Erfindung bezieht sich auf einen insbesondere zum Einbau in Trinkwasserleitungen bestimmten Rückflußverhinderer mit einem eine Zu- und Ableitung enthaltenden, zylinderrohrförmig ausgebildeten Durchflußgehäuse, einem darin untergebrachten federbelasteten Zulaufventil und einem federbelasteten Ablaufventil sowie einer zwischen beiden koaxial angeordneten Ventilen angeordneten Mittelkammer, die mit der Außenatmosphäre über ein für die Aufrechterhaltung eines Mindestdifferenzdrucks zwischen Zuleitung und Mittelkammer sorgendes Ablaßventil zu verbinden ist, dessen Ventilkörper mit einer Steuermembran verbunden ist, deren eine Beaufschlagungsseite mit der Zuleitung und deren andere Beaufschlagungsseite mit der Mittelkammer in hydraulischer Verbindung steht, wobei das Ablaßventil, sein Ventilkörper und die Steuermembran außerhalb des Durchflußgehäuserohres liegen.

Rückflußverhinderer obiger Art sind durch die DE-A-29 30 819 sowie in leicht abgewandelter Art, nämlich mit einem statt zylinderrohrförmig venturidüsenartig ausgebildeten Durchflußgehäuse versehen, durch die US-A-25 03 424 bekannt. Sie sorgen dafür, daß der in der Mittelkammer herrschende Flüssigkeitsdruck stets niedriger als der in der Zuleitung vorhandene Flüssigkeitsdruck ist, wodurch auch bei etwa schadhaftem oder leckagebehaftetem Zulaufventil ein Rückfluß der Flüssigkeit aus der Mittelkammer oder Ableitung in die Zuleitung verhindert wird. Bei diesen vorbekannten Rückflußverhinderern ist das jeweils zwei Ventilsitze besitzende Ablaßventil mit einer einzigen Steuermembran und mit einer Ventilfeder bzw. mit einem Belastungsgewicht versehen, die den Ventilkörper in seiner von seinen beiden Ventilsitzen abgehobenen Stellung, also in Offenstellung zu halten suchen. Bei schadhafter bzw. undichter Steuermembran kann hier aber dennoch verunreinigtes Wasser aus der Mittelkammer über die Steuermembrankammer in die Zuleitungskammer gelangen. Auch bei Schadhaftwerden bzw. Bruch der Ventilfeder wird die angestrebte Rückflußverhinderungsmöglichkeit nicht erreicht, weil dann der hydraulische Druck in der Mittelkammer die gleiche Höhe wie der hydraulische Druck in der Zuflußkammer erreichen kann, ohne daß das Ablaßventil dann bereits öffnen würde.

Der Erfindung liegt daher die Aufgabe zugrunde, einen Rückflußverhinderer der in Rede stehenden Gattung zu schaffen, der die vorerwähnten Nachteile nicht aufweist, vielmehr eine noch größere Sicherheit gegen etwaigen Rückfluß bietet. Diese Aufgabe wird erfindungsgemäß dadurch gelöst, daß mit dem Ablaßventilkörper zwei durch einen mit der Außenatmosphäre verbundenen Zwischenraum voneinander getrennte Steuermembranen verbunden sind, deren dem Ablaßventilkörper zugewandt liegende Steuermembran vom in der Mittelkammer herrschenden Flüssigkeitsdruck beaufschlagt ist, wohingegen die andere Steuermembran vom in der Zulaufleitung herrschenden Flüssigkeitsdruck beaufschlagt ist und wobei der wirksame Beaufschlagungsquerschnitt der mit der Zuleitung druckbeaufschlagungsmäßig verbundenen Steuermembran um mehr als das Querschnittsmaß des Ablaßventilkörperkolbens kleiner als der wirksame Beaufschlagungsquerschnitt der mit der Mittelkammer druckbeaufschlagungsmäßig verbunden anderen Steuermembran ist.

Auf diese Weise wird eine zusätzliche doppelte Sicherheit gegen Rückfluß erreicht. So wird durch das Vorhandensein zweier Steuermembranen mit ihrem an die Außenatmosphäre verbundenen Zwischenraum sichergestellt, daß bei Schadhaft-bzw. Undichtwerden der einen Steuermembran die andere Steuermembran immer noch für eine einwandfreie Trennung von Zulauf- und Zwischenkammer sorgt. Weiterhin wird durch die erfindungsgemäße Bemessung der unterschiedlichen wirksamen Beaufschlagungsquerschnitte der beiden Steuermembranen sowie des Ablaßventilkörperkolbens erreicht, daß bereits bei Nichtvorhandensein oder aber Zubruchgehen der Ablaßventilfeder das Ablaßventil in jedem Falle öffnet, bevor noch der hydraulische Druck in der Mittelkammer etwa den der Zulaufkammer erreicht bzw. ihm nahekommt.

An dieser Stelle sei bemerkt, daß es bei einer durch die DE-C-35 37 484 bekannten Absperr- und Belüftungsvorrichtung für Trinkwasseranlagen bereits bekannt ist, einen Ablaßventilkörper mit zwei durch einen mit der Außenatmosphäre verbundenen Zwischenraum voneinander getrennten Steuermembranen zu verbinden, die außen von unterschiedlichen Flüssigkeitsdrücken beaufschlagt werden. Diese Absperr- und Belüftungsvorrichtung ist aber bei einem gattungsfremden Rohrtrenner vorhanden, wo der betreffende Ablaßventilkörper nicht die zwischen Zu- und Ablaufventil vorhandene Mittelkammer mit der Außenatmosphäre zu verbinden erlaubt, sondern in die zur Druckbeaufschlagungskammer eines kolbenrohrartig ausgebildeten Zulaufventils führende Zuleitung eingebaut ist, um hier je nach dem in der Ableitung vorhandenen Wasserdruck die vorerwähnte Druckbeaufschlagungskammer entweder mit der Flüssigkeitszuleitung oder mit der Außenatmosphäre zu verbinden, damit der Zulaufventilkolben in seine vom Beaufschlagungsdruck entlastete Trennstellung zurückfahren kann. Die beiden auf den gemainsamen Ablaßventilkörper wirkenden Steuermembranen stehen hier einerseits unter dem in der Zuleitung und andererseits unter dem in der Ableitung herrschenden Flüssigkeitsdruck. Darüber hinaus besitzen beide Steuermembranen den gleichen Beaufschlagungsquerschnitt.

Nach einem weiteren Merkmal der Erfindung besitzt das Ablaßventil eine einzige Ventilsitzfläche und sein Ventilkörper ist durch eine ihn davon abzuheben suchende Ventilfeder beaufschlagt. Das Vorhandensein einer einzigen Ventilsitzfläche beim Ablaßventilkörper bringt gegenüber den bei den vorbekannten Rückflußverhinderern vorhandenen Ablaßventilen mit je zwei Ventilsitzflächen den Vorteil einfacher Bauart sowie besserer Abdichtung. Das Vorhandensein einer besonderen Ablaßventilfeder ist vorteilhaft, weil dadurch das Öffnen des Ablaßventils exakt vorausbestimmt bzw. erreicht werden kann, wenn die hydraulische Druckdifferenz zwischen Zulauf- und Mittelkammer einen bestimmten Mindestwert erreicht.

Weitere Merkmale der Erfindung sind in den Ansprüchen 3 bis 6 gekennzeichnet.

In der Zeichnung ist ein vorteilhaftes Ausführungsbeispiel eines nach der Erfindung gestalteten Rückflußverhinderers im Schnitt dargestellt.

Der abgebildete Rückflußverhinderer besteht im wesentlichen aus dem mit einem Zuleitungs-Rohrstutzen 1 und einem Ablauf-Rohrstutzen 2 flüssigkeitsdicht verbundenen Durchflußgehäuserohr 3, in welchem ein die Zuleitung 1′ abzusperren erlaubendes Zulaufventil 4 und ein Ablaufventil 5 sowie eine zwischen beiden Ventilen vorhandene Mittelkammer 6 angeordnet sind, die über das generell mit 7 bezeichnete Ablaßventil mit der Außenatmosphäre verbunden werden kann. An den Gewindeanschlußstutzen 1′′′ und 3′ können Manometer angebracht werden.

Das Zulaufventil 4 besitzt einen Ventilkörper 8, der auf einem im Durchflußgehäuserohr 3 über Verbindungsstege 9 gehaltenen, axial angeordneten Führungsrohr 10 axial verschieblich gelagert ist. Im Führungsrohr 10 ist die vergleichsweise stark bemessene Zulaufventilfeder 11 untergebracht, die den Ventilkörper 8 mit seiner eine Dichtung 8′ tragenden Stirnfläche gegen den Ventilsitz 1˝ zu drücken sucht, der von der zurückspringenden Schulter des in das Durchflußgehäuserohr 3 hineinagenden Zulaufrohres bzw.rohranschlußstutzens 1 gebildet wird.

Das Ablaufventil 5 besitzt einen pilzförmigen Ventilkörper 12, der mit seinem Schaft 12′ in einer Führungsbohrung 13 axial verschieblich geführt ist, die sich in dem Gehäusesteg 14 befindet. Zwischen dem Kopf 12˝ des Ventilkörpers und dem Gehäusesteg 14 stützt sich die Ablaufventilfeder 15 ab, die sehr viel schwächer als die Zulaufventilfeder 11 gehalten ist. Der stumpfkegelig ausgebildete Ventilkopf 12˝ wirkt mit der kegeligen Ventilsitzfläche 16′ zusammen, die sich in einer in das Durchflußgehäuserohr 3 rückwärtig eingesetzten Einsteckbüchse 16 befindet. Deren Ventilsitzfläche 16′ ist mit einer entsprechend gestalteten Dichtung 17 versehen.

Das Ablaßventil 7 besitzt ein Ablaßventilgehäuse 18, das aus drei Gehäuseteilen 18′, 18˝, 18′′′ besteht, die miteinander über Schrauben 19 fest miteinander verbunden sind. Zwischen dem Gehäusemittelteil 18˝ und den Gehäuseendteilen 18′ einerseits und 18′′′ andererseits ist je eine Steuermembran 20, 20′ randumfangsmäßig fest eingespannt. Beide Membranen 20, 20′ sind über die Scheiben 21, 22, 23 und die Verbindungsschraube 24 fest mit dem kolbenartig ausgebildeten Ventilkörper 25 verbunden. Der zwischen den beiden Membranen 20, 20′ vorhandene Zwischenraum 26 steht über die Belüftungsöffnungen 27 mit der Außenatmosphäre in Verbindung.

Der Ablaßventilkorper 25 ist zusammen mit der ihn umgebenden Ablaßventilfeder 28 in dem am Gehäuseteil 18′′′ vorhandenen Rohransatz 18^{IV} axial verschieblich untergebracht. Dieser Rohransatz 18^{IV} ist bodenseitig mit einer ins Freie führenden Ablaßöffnung 29 sowie mit einem seitlichen Anschlußstutzen 30 versehen, der über die Leitung 31 mit der Mittelkammer 6 in Verbindung steht. Oberhalb der ins Freie führenden Ablaßöffnung 29 ist im Rohransatz 18^{IV} eine Dichtung 32 vorgesehen, auf der der Ventilkörper 25 mit seiner Stirnfläche 25′ aufzusitzen vermag. Die Ablaßventilfeder 28 stützt sich gleichfalls auf dieser Dichtung 32 ab, während sie mit ihrem anderen Ende an rippenartigen Vorsprüngen 25˝ des Ventilkörpers 25 angreift.

Die der unteren Membran 20′ zugewandt liegende Steuerkammer 33 steht über die Leitung 31 mit der Mittelkammer 6 in Verbindung, während die der anderen Steuermembran 20 benachbart liegende Steuerkammer 34 über den Rohrverbindungsanschluß 35 mit dem Anschlußstutzen 1′′′ der Zuleitung 1′ flüssigkeitsleitend verbunden ist. Die Steuerkammer 34 ist in ihrem Querschnitt kleiner gehalten als die Steuerkammer 33, so daß sich für die Steuermembran 20 ein kleinerer wirksamer Beaufschlagungsquerschnitt als für die Steuermembran 20′ ergibt. Das Maß der Querschnittsverringerung entspricht dem Querschnitt des Ablaßventilkörperkolbens 25. Hierdurch kann unabhängig von dem in der Zuleitung 1′ herrschenden Flüssigkeitsdruck bei geschlossenem Zulaufventil 4 stets ein bestimmter Mindestdifferenzdruck zwischen der Zuleitung 1′ und der Mittelkammer 6 aufrechterhalten werden.

Erfolgt auf der Ableitungsseite 2′ keine Wasserentnahme, so befinden sich alle Ventile 4, 5 und 7 in der Schließstellung. Dabei stellt das Ablaufventil 7 sicher, daß in der Mittelkammer 6 der Flüssigkeitsdruck stets um so viel unter dem in der Zuleitung 1′ herrschenden Druck liegt, wie das durch die Stärke der Ablaßventilfeder 28 gegeben ist. Sollte dabei aus irgend einem Grund in der Mittelkammer 6 der Flüssigkeitsdruck steigen, etwa durch eine plötzliche Druckerhöhung auf der Ablaufseite 2′ bei schadhaftem Ablaufventil 5, so würde das zu einer entsprechenden Druckerhöhung in der Steuerkammer 33 und damit zu einem Anheben des Ablaßventilkörpers 25 führen, der dadurch von der dichtenden Ventilsitzfläche 32 abheben würde, was zu einer sofortigen Druckabnahme in der Leitung 31 und damit auch in der Mittelkammer 6 führen würde. Wird ablaufseitig Wasser entnommen, so gelangen die Ventile 4, 5 in ihre in der Zeichnung dargestellte Offenstellung, da die Wasserentnahme einen entsprechenden Druckabfall nicht nur in der Ableitung 2′ sondern nach Öffnen des Ablaufventils 5 auch in der Mittelkammer 6 hervorruft, wodurch der in der Zuleitung 1′ vorhandene Druck von beispielsweise 5 bar den auf beispielsweise 4 bar ausgelegten Druck der Zulaufventilfeder 11 überwindet. Der in der Mittelkammer 6 vorhandene Druck von beispielsweise 4 bar herrscht auch in der Steuerkammer 33. Die auf einen Druckablaß von beispielsweise 0,5 bar eingestellte Ablaßventilfeder 28 vermag daher den Ablaßventilkörper 25 nicht aus seiner Schließstellung in die Offenstellung anzuheben. Das wäre erst dann möglich, wenn es etwa auf der Ablaufseite wieder zu einer Druckerhöhung oder aber, was grundsätzlich auch möglich wäre, auf der Zulaufseite 1′ zu einem plötzlichen Druckabfall käme. Für diesen Falle würde ein entsprechender Druckabfall auch in der Steuerkammer 34 eintreten, demzufolge der Ablaßventilkörper 25 in seine Offenstellung gelangen und dadurch zu einer entsprechenden Druckerniedrigung in der Mittelkammer 6 führen würde. Somit ist also sichergestellt, daß zwischen Zuleitung 1′ und der Mittelkammer 6 stets ein Mindestdruckgefälle besteht, das einen Rückfluß des Brauchwassers in die Zuleitung 1′ verhindert. Von besonderem Vorteil ist auch, daß dieser Rückflußverhinderer einbaulageunabhängig ist, also in beliebiger Position verwendet werden kann.

Im Rahmen der vorliegenden Erfindung sind mancherlei Abwandlungen möglich. So kann beispielsweise beinoch stärkerer Querschnittsverengung der Steuerkammer 34, also entsprechend weitergehender Reduzierung des wirksamen Beaufschlagungsquerschnitts der Steuermembran 20 im Vergleich zu dem der Steuermembran 20′, die Ablaßventilfeder 28 sogar entfallen, weil selbst dann die angestrebte Mindestdruckdifferenz zwischen Mittelkammer 6 und Zuleitung 1′ erreicht würde.

## Patentansprüche

1. Rückflußverhinderer, insbesondere zum Einbau in Trinkwasserleitungen, mit einem eine Zu- (1′) und Ableitung (2′) enthaltenden, zylinderrohrförmig ausgebildeten Durchflußgehäuse (3), einem darin untergebrachten federbelasteten Zulaufventil (4) und einem federbelasteten Ablaufventil (5) sowie einer zwischen beiden koaxial angeordneten Ventilen (4,5) angeordneten Mittelkammer (6), die mit der Außenatmosphäre über ein für die Aufrechterhaltung eines Mindestdifferenzdrucks zwischen Zuleitung (1′) und Mittelkammer (6) sorgendes Ablaßventil (7) zu verbinden ist, dessen Ventilkörper (25) mit einer Steuermembran (20,20′) verbunden ist, deren eine Beaufschlagungsseite mit der Zuleitung (1′) und deren andere Beaufschlagungsseite mit der Mittelkammer (6) in hydraulischer Verbindung steht, wobei das Ablaßventil (7), sein Ventilkörper (25) und die Steuermembran (20,20′) außerhalb des Durchflußgehäuserohres (3) liegen, **dadurch** **gekennzeichnet,** daß mit dem Ablaßventilkörper (25) zwei durch einen mit der Außenatmosphäre verbundenen Zwischenraum (26) voneinander getrennte Steuermembranen (20,20′) verbunden sind, deren dem Ablaßventilkörper (25) zugewandt liegende Steuermembran (20′) vom in der Mittelkammer (6) herrschenden Flüssigkeitsdruck beaufschlagt ist, wohingegen die andere Steuermambran (20) vom in der Zulaufleitung (1′) herrschenden Flüssigkeitsdruck beaufschlagt ist und wobei der wirksame Beaufschlagungsquerschnitt der mit der Zuleitung (1′) druckbeaufschlagungsmäßig verbundenen Steuermembran (20) um mehr als das Querschnittsmaß des Ablaßventilkörperkolbens (25) kleiner als der wirksame Beaufschlagungsquerschnitt der mit der Mittelkammer (6) druckbeaufschlagungsmäßig verbundenen anderen Steuermembran (20′) ist.

2. Rückflußverhinderer nach Anspruch 1, **dadurch gekennzeichnet**, daß das Ablaßventil (7) eine einzige Ventilsitzfläche (32) besitzt und sein Ventilkörper (25) durch eine ihn davon abzuheben suchende Ventilfeder (28) beaufschlagt ist.

3. Rückflußverhinderer nach Anspruch 2, **dadurch gekennzeichnet**, daß die beiden Steuermembranen (20,20′) und der mit ihnen verbundene Ablaßventilkörper (25) einschließlich der ihn umgebenden Ablaßventilfeder (28) in einem dreiteiligen Ablaßventilgehäuse (18) untergebracht sind, von denen das eine Endteil (18′) unter Bildung einer an die eine Steuermembran (20) angrenzenden Steuerkammer (34) mit der Zulaufleitung (1′) verbunden ist, während das andere Endteil (18′′′) die mit der anderen Steuermembran (20′) zusammenwirkende Steuerkammer (33) aufnimmt und einen den kolbenartig ausgebildeten Ablaßventilkörper (25) sowie die letzteren umgreifende Ablaßventilfeder (28) enthaltenden Rohransatz (18^{IV}) besitzt, von dem seitlich eine zur Mittelkammer (6) führende Verbindungsleitung (31) abzweigt und bodenseitig die ins Freie führende Ablaßöffnung (29) vorgesehen ist, die durch die Stirnseite des Ventilkörperkolbens (25) dicht zu verschließen ist.

4. Rückflußverhinderer nach Anspruch 2, **dadurch gekennzeichnet**, daß die Zulaufventilfeder (11) stärker als die Ablaßventilfeder (28) und die Ablaufventilfeder (15) schwächer als letztere (28) ausgebildet sind.

5. Rückflußverhinderer nach Anspruch 4, **dadurch gekennzeichnet**, daß das Zulaufventil (4) einen auf einem die Zulaufventilfeder (11) enthaltenden, im Durchflußgehäuserohr (3) axial angeordneten Führungsrohr (10) verschieblich sitzenden Ventilkörper (8) besitzt, der mit einem von der zurückspringenden Schulter des in das Durchflußgehäuserohr (3) hineinragenden Zulaufsrohres (1) gebildeten Ventilsitz (1˝) zusammenwirkt.

6. Rückflußverhinderer nach Anspruch 4, **dadurch gekennzeichnet**, daß das Ablaufventil (5) einen pilzförmigen Ventilkörper (12) besitzt, der mit seinem Schaft (12′) in einer in einem Gehäusesteg (14) angeordneten Führungsbohrung (13) axial verschieblich geführt ist und der mit seinem stumpfkegelig ausgebildeten, rückseitig an der schwachen Ablaufventilfeder (15) abgestützten Ventilkopf (12˝) mit einer kegeligen Ventilsitzfläche (16′) zusammenwirkt, die sich in einer in das Durchflußgehäuserohr (3) rückwärtig eingesteckten Einsteckbüchse (16) befindet.

## Claims

1. Non-return valve, in particular for incorporation in drinking water pipes, comprising a cylindrical tubular flow housing (3) having an inlet pipe (1′) and an outlet pipe (2′), a spring-loaded inlet valve (4) mounted therein and a spring-loaded outlet valve (5) as well as a middle chamber (6) arranged between the two coaxially arranged valves (4,5), said middle chamber being connected to the ambient atmosphere by means of a drain valve (7) which ensures the maintenance of a minimum pressure difference between inlet pipe (1′) and middle chamber (6), wherein the drain valve has a valve body (25) connected to a control membrane (20, 20′), one pressure side of which is in hydraulic communication with the inlet pipe (1′) and the other pressure side of which is in hydraulic communication with the middle chamber (6), and wherein the drain valve (7), its valve body (25) and the control membrane (20, 20′) lie outside the flow housing tube (3), characterised in that two control membranes (20, 20′) are connected to the drain valve body (25) and are separated from each other by an intermediate chamber (26) connected to the ambient atmosphere, the control membrane (20′) which faces the drain valve body (25) is subject to the fluid pressure prevailing in the middle chamber (6), the other control membrane (20) is subject to the fluid pressure prevailing in the inlet pipe (1′), and wherein the effective cross-sectional resistance of the control membrane (20) which is in hydraulic pressure communication with the inlet pipe (1′) is less than the effective cross-sectional resistance of the other control membrane (20′) which is in hydraulic pressure communication with the middle chamber (6) by more than the cross-sectional dimension of the drain valve body piston (25).

2. Non-return valve according to claim 1, characterised in that the drain valve (7) has a single valve seat surface (32) and its valve body (25) is subject to the action of a valve spring (28) which attempts to lift the valve body from said surface.

3. Non-return valve according to claim 2, characterised in that the two control membranes (20, 20′) and the drain valve body (25) connected to them, including the drain valve spring (28) encompassing the valve body, are mounted in a three-part drain valve housing (18), wherein the one end part (18′) of the housing is connected to the inlet pipe (1′) and defines a control chamber (34) bounding the one control membrane (20), while the other end part (18′′′) contains the control chamber (33) which cooperates with the other control membrane (20′) and includes a tubular socket (18^{IV}) containing the piston-like drain valve body (25) as well as the drain valve spring (28) which surrounds the latter, and wherein a connecting pipe (31) branches laterally from the tubular socket and leads to the middle chamber (6), the tubular socket having at its bottom end a drain hole (29) leading to the ambient atmosphere and which is arranged to be sealingly closed by the end of the valve body piston (25).

4. Non-return valve according to claim 2, characterised in that the inlet valve spring (11) is stronger than the drain valve spring (28) and the outlet valve spring (15) is weaker than the drain valve spring (28).

5. Non-return valve according to claim 4, characterised in that the inlet valve (4) comprises a valve body (8) which is displaceably seated on a guide tube (10) which is arranged axially in the flow housing tube (3) and which contains the inlet valve spring (11), and wherein the valve body (8) cooperates with a valve seat (1˝) formed by the resilient shoulder of the inlet tube (1) which projects into the flow housing tube (3).

6. Non-return valve according to claim 4, characterised in that the outlet valve (5) comprises a mushroom-shaped valve body (12) which has its stem (12′) axially displaceably guided in a guide bore (13) arranged in a housing web (14), and which has its frusto-conical valve head (12˝) which is seated at the rearward side against the weak outlet valve spring (15) arranged to cooperate with a tapering valve seating surface (16′) which is provided on a sleeve insert (16) which is fitted rearwardly into the flow housing tube (3).

## Revendications

1. Valve anti-retour, en particulier pour installation sur des conduites d'eau potable, comportant un corps de passage (3), en forme de tube cylindrique, contenant une conduite d'arrivée (1′) et une conduite de départ (2′), un clapet (4) côté arrivée, contraint par un ressort et logé dans le corps et un clapet (5) côté départ, contraint par un ressort, ainsi qu'une chambre médiane (6) qui est disposée entre les deux clapets (4,5) disposés coaxialement et qui est à relier à l'atmosphère par l'intermédiaire d'un clapet de décharge (7) qui assure le maintien d'une pression différentielle minimale entre la conduite d'arrivée (1′) et la chambre médiane (6) et dont l'obturateur (25) est relié à une membrane de commande (20,20′) dont une face de contrainte est en liaison hydraulique avec la conduite d'arrivée (1′) et dont l'autre face de contrainte est en liaison hydraulique avec la chambre médiane (6), étant précisé que le clapet de décharge (7), son obturateur (25) et la membrane de commande (20,20′) sont situés à l'extérieur du corps tubulaire de passage (3), caractérisée par le fait qu'à l'obturateur (25) du clapet de décharge sont reliées deux membranes de commande (20,20′) qui sont séparées l'une de l'autre par un espace intermédiaire (26) relié à l'atmosphère et dont la membrane de commande (20′) située du côté de l'obturateur (25) du clapet de décharge est contrainte par la pression du fluide régnant dans la chambre médiane (6), tandis que l'autre membrane de commande (20) est contrainte par la pression du fluide régnant dans la conduite d'arrivée (1′), et étant précisé que la section utile de contrainte de la membrane de commande (20) reliée, au point de vue de la contrainte exercée par la pression, à la conduite d'arrivée (1′) est plus petite, d'une valeur supérieure à la valeur de la section du piston (25) formant obturateur du clapet de décharge, que la section utile de contrainte de l'autre membrane de commande (20′) reliée, au point de vue de la contrainte exercée par la pression, avec la chambre médiane (6).

2. Valve anti-retour selon la revendication 1, caractérisée par le fait que le clapet de décharge (7) possède une unique surface (32) formant siège de clapet et que son obturateur (25) est contraint par un ressort de clapet (28) qui tend à le soulever de ce siège.

3. Valve anti-retour selon la revendication 2, caractérisé par le fait que les deux membranes de commande (20,20′) et le clapet de décharge (25) qui leur est lié, y compris le ressort (28) de clapet de décharge qui l'entoure sont logés dans un corps (8) de clapet de décharge en trois parties dont la première partie d'extrémité (18′) est reliée à la conduite d'arrivée (1′) avec formation d'une chambre de commande (34) qui jouxte une membrane de commande (20), tandis que l'autre partie d'extrémité (18′′′) loge la chambre de commande (33) collaborant avec l'autre membrane de commande (20′) et possède un embout tubulaire (18^{IV}) qui contient un clapet de décharge (25) en forme de piston ainsi que le ressort (28) de clapet de décharge entourant ce dernier, et dont dérive latéralement une conduite de liaison (31) conduisant à la chambre médiane (6), et étant précisé que, du côté du fond, est prévue l'ouverture de décharge (29) qui conduit à l'air libre et qui doit être obturée de façon étanche par la face frontale du piston (25) de l'obturateur du clapet.

4. Valve anti-retour selon la revendication 2, caractérisé par le fait que le ressort (11) du clapet côté arrivée est prévu plus fort que le ressort (28) du clapet de décharge et que le ressort (15) du clapet côté départ est prévu plus faible que ce dernier (28).

5. Valve anti-retour selon la revendication 4, caractérisé par le fait que le clapet (4) côté arrivée possède un obturateur (28) qui est tenu par coulissement sur un tube de guidage (10) contenant le ressort (11) du clapet côté arrivée et disposé axialement dans le corps tubulaire de passage (3) et qui collabore avec un siège de clapet (1˝) formé par l'épaulement, formant un redan, du tube d'arrivée (1) qui pénètre dans le corps tubulaire de passage (3).

6. Valve anti-retour selon la revendication 4, caractérisé par le fait que le clapet côté départ (5) possède un obturateur (12), en forme de champignon, qui est guidé, par sa tige (12′), avec liberté de coulisser axialement, dans un perçage de guidage (13) disposé dans une barrette (14) du corps, et qui, par sa tête d'obturation (12˝) en forme de tronc de cône est appuyée par l'arrière par le faible ressort (15) de clapet côté départ, collabore avec une surface conique (16′) qui forme siège de clapet et qui se trouve dans une douille insérable (16) insérée, par l'arrière, dans le corps tubulaire de passage (3).
